# EUROPÄISCHE PATENTSCHRIFT

(11) **EP 3 394 453 B1**
(45) Veröffentlichungstag und Bekanntmachung des Hinweises auf die Patenterteilung: **27.10.2021**
(21) Anmeldenummer: 16806147.1
(22) Anmeldetag: 07.12.2016
(51) Int. Cl.: F15B 7/08, F03G 1/00

(54) **HYDROMECHANISCHER FEDERSPEICHERANTRIEB MIT EINEM SPEICHERMODUL**
HYDROMECHANICAL SPRING ACTUATOR WITH AN ACCUMULATOR MODULE
ACTIONNEUR HYDROMÉCANIQUE À RESSORT AVEC UN MODULE D'ACCUMULATEUR

(30) Priorität: 23.12.2015 DE 202015107048 U; 29.01.2016 DE 202016100443 U
(43) Veröffentlichungstag der Anmeldung: 31.10.2018
(73) Patentinhaber: ABB Power Grids Switzerland AG, 5400 Baden (CH)
(72) Erfinder: ROBENS, Niko, 65719 Hofheim am Taunus (DE)
(74) Vertreter: Michalski Hüttermann & Partner Patentanwälte mbB
(86) Internationale Anmeldenummer: PCT/EP2016/080029
(87) Internationale Veröffentlichungsnummer: WO 2017/108403

(56) Entgegenhaltungen:
- WO-A1-94/08808
- DE-A1- 3 408 909
- DE-A1-102011 120 895
- DE-B3-102010 054 665
- KR-A- 20140 009 254

## Beschreibung

Die Erfindung betrifft einen hydromechanischen Federspeicherantrieb, wobei der Federspeicherantrieb zur Betätigung eines Hoch- oder Mittelspannungsleistungsschalters vorgesehen ist. Unter Hochspannung wird hierbei der Spannungsbereich oberhalb von 50 kV verstanden, während als Mittelspannung der Bereich zwischen 1 und 50 kV angesehen wird.

Ein hydromechanischer Federspeicherantrieb zum Betätigen eines Hochspannungsleistungsschalters ist beispielsweise aus der EP 0829892 B1 bekannt. Der dort beschriebene Antrieb beinhaltet eine zentrale Kolben-Zylinderanordnung, mittels derer der Hochspannungsleistungsschalter betätigt wird. Die zentrale Kolben-Zylinderanordnung ist von einem Tellerfederpaket umgeben, welches zwischen einem axial zum Zylinder beweglichen Druckring sowie einem fest angeordneten Abstützring eingespannt ist. Zum Spannen des Tellerfederpaketes wird der Druckring mittels dreier um den zentralen Zylinder herum in Umfangsrichtung verteilter und oberhalb des Druckrings angeordneter hydraulischer Speichermodule in Richtung Abstützring bewegt. Die Speichermodule enthalten jeweils einen in einem Druckzylinder bewegten Speicherkolben und sind mit einem unter Hochdruck stehenden Fluid befüllt. Soll der Hochspannungsleistungsschalter geöffnet, d.h. der Kolben in der zentralen Kolben-Zylinderanordnung in diese hineinbewegt werden, so unterstützt die Federkraft des Tellerfederpaketes diesen Vorgang, indem das Federpaket auf den Druckring wirkt, so dass die Speicherkolben in die Speichermodule hineinbewegt werden. Dadurch wird das in den Speichermodulen vorhandene, unter Hochdruck stehende Fluid in Richtung des zentralen Kolbens befördert, wo es die Bewegung des Kolbens vom Leistungsschalter weg verstärkt.

Aus der DE 10 2010 054 665 B3 ist ein hydromechanischer Federspeicherantrieb gemäß dem Oberbegriff von Anspruch 1 bekannt, wobei der Federspeicherantrieb nach demselben Grundprinzip arbeitet wieder der in der EP0829892 B1 beschriebene. Das Speichermodul enthält wieder einen Speicherkolben sowie einen Druckzylinder, wobei das in dem Druckzylinder vorhandene, unter Hochdruck stehende Fluid über in dem Speicherkolbenkopf eingebrachte Lochbohrungen sowie zwei in der Zylinderwandung des Speichermoduls angeordnete Teilkanäle in einen Hochdruckkanal beförderbar ist. Die beiden Teilkanäle sind dabei parallel zueinander an den Hochdruckkanal angeschlossen. Sie werden auch als Hochdruckanschlüsse bezeichnet. Der Hochdruckkanal ist wiederum mit dem hydraulischen System der zentralen Kolben-Zylinderanordnung des Federspeicherantriebs verbunden. Speicherkolben und Teilkanäle des Speichermoduls sind so zueinander angeordnet, dass der Speicherkolben ab einem vorgegebenen Hub einen ersten der beiden Teilkanäle verschließt. Auf diese Weise wird in der DE 10 2010 054 665 B3 eine hubabhängige Drosselung erreicht, d.h. ab dem vorgegebenen Hub gelangt das Fluid nur noch durch einen anstatt durch beide Teilkanäle vom Speichermodul in das hydraulische System der zentralen Kolben-Zylinderanordnung.

Während des Betriebes von hydromechanischen Federspeicherantrieben mit einem oder mehreren der in der DE 10 2010 054 665 B3 beschriebenen Speichermodule wurden nun Verschleißerscheinungen am Speicherkolbenkopf beobachtet dahingehend, dass das am Umfang des Speicherkolbenkopfes angebrachte Führungsband mechanisch abgetragen wurde. Die im Druckzylinder verbliebenen Verschleißreste des Führungsbandes stellen Scheuerpartikel dar, welche wiederum zum Verschleiß der Dichtungen führen und damit eine unerwünschte Leckage des Speichermoduls bedingen könnten. Ferner können diese Partikel über den Hochdruckanschluss in das System gelangen und weiteren Schaden anrichten, zum Beispiel am Umschaltventil.

Aufgabe der Erfindung ist es, einen hydromechanischen Federspeicherantrieb zur Betätigung eines Hoch- oder Mittelspannungs-leistungsschalters anzugeben, bei dem das beschriebene Verschleißproblem behoben ist.

Der vorliegenden Lösung der Aufgabe liegen folgende grundsätzlichen Überlegungen zugrunde.

Beim Verschließen des ersten Teilkanals, also des einen der beiden Hochdruckanschlüsse, verhält sich der Speicherkolbenkopf zur Zylinderwandung wie ein Schieberventil und unterliegt demzufolge ähnlichen Effekten. Hierbei hat folgender Effekt nachteilige Auswirkungen: Durch eine Abweichung des Druckzylinders bzw. des Speicherkolbens von der geometrischen Idealform, z.B. infolge von unsymmetrischer Anströmung und/oder Fertigungstoleranzen, entstehen unausgeglichene Druckfelder in den Dichtspalten zwischen Speicherkolbenkopf und Zylinderwand. Durch diese Druckfelder kann der Speicherkolbenkopf aus der Mittellage gedrückt werden, wodurch es zu ungleichmäßigem Verschleiß am Speicherkolbenkopf, und insbesondere an einem vorhandenen Führungsband des Speicherkolbenkopfes, kommt. Bedingt dadurch liegt der Speicherkolbenkopf im Laufe der Betriebsdauer immer näher bzw. schräger an den Hochdruckanschlüssen an und verändert damit die hydraulischen Strömungsverluste während der Schaltvorgänge des Federspeicherantriebs. Dementsprechend besteht zum einen die Gefahr, dass die Verschleißreste des Speicherkolbenkopfes bzw. des Führungsbandes zu Schleifpartikeln werden, welche zu weiteren Verschleißerscheinungen auch an anderen Bauteilen des Speichermoduls sowie des restlichen Antriebs führen können, was am Ende in Leckagen resultieren kann. Zum anderen wurde erkannt, dass die aufgrund des Verschleißes über die Betriebsdauer des Speichermoduls veränderlichen hydraulischen Strömungsverluste auch zu einer veränderten Wirkung der durch das Verschließen des einen Teilkanals hervorzurufenden hubabhängigen Drosselung führen können.

Das Verständnis, dass sich der Speicherkolbenkopf zur Zylinderwandung wie ein Schieberventil verhält, hat zum Auffinden eines Fachartikels geführt mit dem Titel "Auslegungsmethodik zur Druckentlastung von Ventilkolben", von K. Schlemmer und H. Murrenhoff, O+P 1-2/2007, S. 2-9. In diesem Artikel wird beschrieben, dass die durch Fertigungstoleranzen und daraus folgende unausgeglichene Druckfelder entstehenden Reibkräfte zwischen Ventilschieber und Ventilhülse zu einem Blockieren des Ventilschiebers führen können, und dass dieses Problem durch das Einbringen von Druckentlastungsnuten am Umfang des Ventilschiebers behoben werden kann.

Die Aufgabe der vorliegenden Erfindung wird durch einen hydromechanischen Federspeicherantrieb mit den Merkmalen nach dem unabhängigen Anspruch 1 gelöst.

Ausgangspunkt ist ein aus dem Stand der Technik bekannter hydromechanische Federspeicherantrieb, wobei der Federspeicherantrieb zur Betätigung eines Hochspannungsleistungsschalters vorgesehen ist. Das Speichermodul enthält in bekannter Weise ein druckdichtes Gehäuse, einen in das Gehäuse hineinragenden und in dem Gehäuse axial beweglichen Speicherkolben, einen das Gehäuse druckdicht verschließenden Verschlussdeckel, sowie mindestens einen in das Gehäuse eingebrachten Verbindungskanal zur Beförderung eines zwischen innerer Wand des Gehäuses und Kopf des Speicherkolbens befindlichen, unter Hochdruck stehenden Fluids zu einem außerhalb des Gehäuses befindlichen Hochdruckkanal des Federspeicherantriebs.

Gemäß der Erfindung ist mindestens eine Druckentlastungsnut am Kopf des Speicherkolbens umlaufend angebracht. Die mindestens eine Druckentlastungsnut sorgt dafür, dass ein Druckausgleich in radialer Richtung des Speicherkolbens stattfinden kann, so dass das Herausdrücken des Kopfes des Speicherkolbens aus der Mittellage soweit reduziert ist, dass ein Verschleißen des Kopfes bzw. des Führungsbandes vermieden wird. Außerdem ist für den speziellen Fall des Vorhandenseins von mehr als einem Verbindungskanal dafür gesorgt, dass die gewünschte hubabhängige Drosselung über die Lebensdauer des Speichermoduls unverändert erreicht wird. Die mindestens eine Druckentlastungsnut kann dabei in Umfangsrichtung oder auch spiralförmig am Speicherkolbenkopf eingebracht sein, und ihr Querschnitt kann eine beliebige geometrische Form aufweisen.

In einer bevorzugten Ausführung der Erfindung sind mindestens zwei Druckentlastungsnuten in gleichem Abstand zueinander und mit gleicher geometrischer Ausgestaltung in Umfangsrichtung des Kopfes des Speicherkolbens verlaufend in diesen eingebracht. Die derartig ausgestalteten mindestens zwei Druckentlastungsnuten verbessern die Druckentlastungswirkung im Vergleich zu nur einer einzigen Nut, oder auch im Vergleich zu ungleichmäßig ausgestalteten und/oder verteilten Nuten.

In einer weiteren Ausgestaltung des Speichermoduls weist dieses mindestens eine in den Kopf des Speicherkolbens eingebrachte Durchbohrung auf, durch die das zwischen innerer Wand des Gehäuses und Kopf des Speicherkolbens befindliche Fluid zum Verbindungskanal fließen kann. Anstelle einer Durchbohrung könnten auch auf der Außenseite des Speicherkolbenkopfes befindliche Nuten oder Kerben als hydraulischer Verbindungsweg zum Verbindungskanal dienen. Ein derartiger Verbindungsweg ist dann vonnöten, wenn die Öffnung des Verbindungskanals nicht in den bzw. in Höhe des Gehäusebodens in das Gehäuse des Speichermoduls hineinmündet, sondern erst in einiger Entfernung davon.

In einer speziellen Ausgestaltung des Speichermoduls ist am Umfang des Kopfes des Speicherkolbens und in Umfangsrichtung ein Führungsband befestigt, welches sich sowohl ober- als auch unterhalb bzw. links- oder rechtsseitig der Druckentlastungsnuten befinden kann und dabei bevorzugt parallel zu diesen verläuft. In einer weiteren speziellen Ausgestaltung führt der Verschlussdeckel den Speicherkolben in dessen axialer Richtung.

Anhand der nachfolgenden Figuren wird die Erfindung sowie eine mögliche Ausgestaltung näher erläutert und beschrieben.

Es zeigen:
- **Fig.** 1: ein Federspeicherantrieb mit einem Speichermodul mit Druckentlastungsnuten bei aufgeladenem Federspeicher und geschlossenem Hochspannungsleistungsschalter;
- **Fig.** 2: der Federspeicherantrieb aus Fig. 1, bei entladenem Federspeicher und geöffnetem Hochspannungsleistungsschalter.

In Fig. 1 ist ein hydromechanischer Federspeicherantrieb mit einem Speichermodul zu sehen. Der Federspeicherantrieb ist dabei zur Betätigung eines Hochspannungsleistungsschalters 12 vorgesehen, und enthält eines oder auch mehrere des in Fig. 1 dargestellten Speichermoduls. Darüber hinaus enthält der Federspeicherantrieb eine in Fig. 1 angedeutete hydraulisch betätigte Kolben-Zylinder-Anordnung 16, welche direkt mechanisch auf den Hochspannungsleistungsschalter 12 einwirkt und auf diesen eine Schließ- bzw. Öffnungskraft F ausübt. Die hydraulische Betätigung der Kolben-Zylinder-Anordnung 16 erfolgt über ein zum Federspeicherantrieb gehörendes Hydrauliksystem, welches mindestens einen Hochdruckkanal 11 umfasst. Des Weiteren gehört zum Federspeicherantrieb ein Federspeicher 14, welcher in Fig. 1 als Spiralfeder dargestellt ist. Alternativ können auch andere Federarten Verwendung finden, wie beispielsweise Tellerfedern. Der Federspeicher 14 befindet sich hier in geladenem, d.h. in zusammengepresstem Zustand, wobei die Spiralfeder gegen eine feststehende Auflagefläche 15 gepresst ist.

Das Speichermodul der Fig. 1 enthält ein druckdichtes Gehäuse 1, einen in das Gehäuse 1 hineinragenden und in dem Gehäuse 1 axial (entlang seiner Längsachse A) beweglichen Speicherkolben 2, einen den Speicherkolben 2 axial führenden und das Gehäuse druckdicht verschließenden Verschlussdeckel 4, sowie zwei in das Gehäuse 1 eingebrachte Verbindungskanäle 5, 6 zur Beförderung eines zwischen innerer Wand 7 des Gehäuses und Kopf 3 des Speicherkolbens befindlichen, unter Hochdruck stehenden Fluids zu dem außerhalb des Gehäuses befindlichen Hochdruckkanal 11 des Federspeicherantriebs. Das Fluid ist bevorzugt Hydrauliköl. Am Kopf 3 des Speicherkolbens sind umlaufend insgesamt drei Druckentlastungsnuten 8 angebracht. Die drei Druckentlastungsnuten 8 verlaufen dabei in gleichem Abstand zueinander und mit gleicher geometrischer Ausgestaltung entlang der Umfangsrichtung des Kopfes 3 des Speicherkolbens.

In Fig. 1 zeigt die Spitze des Referenzpfeils der Referenznummer 7 nicht nur auf die innere Wand des Gehäuses 1 sondern gleichzeitig auf die innere Wand des Gehäusebodens. Da sich die Verbindungskanäle 5 und 6 in deutlicher Entfernung vom Gehäuseboden befinden, muss eine hydraulische Verbindung zu diesen hin vorgesehen sein, damit beim Hineinbewegen des Speicherkolbens 2 in das Gehäuse 1 das Fluid aus dem Raum zwischen innerer Wand 7 und Kopf 3 des Speicherkolbens entweichen kann. Zu diesem Zweck weist der Kopf 3 des Speicherkolbens eine Durchbohrung 9 auf, welche in T-Form ausgestaltet ist.

Am Umfang des Kopfes 3 des Speicherkolbens ist in Umfangsrichtung ein Führungsband 10 befestigt, welches aus PTFE (Polytetrafluorethylen) besteht und parallel zu den Druckentlastungsnuten 8 verläuft. Aufgrund der vorhandenen Druckentlastungsnuten 8 wird verhindert, dass sich Druckunterschiede innerhalb des Gehäuses 1 zwischen den oberhalb der Achse A und nahe der Verbindungskanäle 5, 6 befindlichen Zonen sowie den unterhalb der Achse A und damit auf der gegenüberliegenden Seite des Speicherkolbens 2 befindlichen Zonen ausbilden. Da somit die Druckverhältnisse diesseits und jenseits der Achse A ausgeglichen sind, wird der Kopf 3 des Speicherkolbens 2 nicht mehr aus der Mittellage gedrückt, so dass ein Verschleiß des Führungsbandes 10 vermieden wird.

Im Gegensatz zu Fig. 1 zeigt die Fig. 2 den Hochspannungsleistungsschalter 12 in geöffneter Stellung. Während des Öffnens des Hochspannungsleistungsschalters 12 wird der Federspeicher 14 entladen, um zusätzliche Öffnungsenergie bereitzustellen. Beim Entladen des Federspeichers 14 wird die Spiralfeder entspannt, wodurch der Speicherkolben 2 in das Gehäuse 1 hineinbewegt wird. Das unter Hochdruck stehende Fluid wird dabei durch die Durchbohrung 9 hindurch in Richtung Verbindungskanäle 5 und 6 bewegt und von dort in Richtung Hochdruckkanal 11 befördert, wo es so auf die Kolben-Zylinder-Anordnung 16 wirkt, dass der Öffnungsvorgang des Hochspannungsleistungsschalters 12 beschleunigt wird. In Fig. 2 ist das Speichermodul am Ende des Öffnungsvorgangs gezeigt, wenn der Kopf 3 des Speicherkolbens 2 an dem Gehäuseboden angelangt ist, d.h. wenn der Speicherkolben 2 vollständig in das Gehäuse 1 eingefahren ist.

## Patentansprüche

1. Hydromechanischer Federspeicherantrieb mit einem Speichermodul, wobei der Federspeicherantrieb zur Betätigung eines Hochspannungsleistungsschalters (12) vorgesehen ist, und wobei das Speichermodul enthält:
ein druckdichtes Gehäuse (1),
einen in das Gehäuse (1) hineinragenden und in dem Gehäuse (1) axial beweglichen Speicherkolben (2),
einen das Gehäuse druckdicht verschließenden Verschlussdeckel (4), und
mindestens einen in das Gehäuse (1) eingebrachten Verbindungskanal (5, 6) zur Beförderung eines im Betrieb des Speichermoduls zwischen innerer Wand (7) des Gehäuses und Kopf (3) des Speicherkolbens (2) befindlichen, unter Hochdruck stehenden Fluids zu einem außerhalb des Gehäuses befindlichen Hochdruckkanal (11) des Federspeicherantriebs, **dadurch gekennzeichnet, dass**
mindestens eine Druckentlastungsnut (8) am Kopf (3) des Speicherkolbens umlaufend angebracht ist.

2. Federspeicherantrieb nach Anspruch 1, wobei mindestens zwei Druckentlastungsnuten (8) in gleichem Abstand zueinander und mit gleicher geometrischer Ausgestaltung in Umfangsrichtung des Kopfes des Speicherkolbens verlaufend in diesen eingebracht sind.

3. Federspeicherantrieb nach Anspruch 1 oder 2, wobei der Kopf (3) des Speicherkolbens mindestens eine Durchbohrung (9) aufweist, durch die das zwischen innerer Wand (7) des Gehäuses und Kopf (3) des Speicherkolbens befindliche Fluid zum Verbindungskanal (5, 6) fließen kann.

4. Federspeicherantrieb nach Anspruch 1 oder 2, wobei auf der Außenseite des Kopfes (3) des Speicherkolbens Nuten oder Kerben angeordnet sind, durch die das zwischen innerer Wand (7) des Gehäuses und Kopf (3) des Speicherkolbens befindliche Fluid zum Verbindungskanal (5, 6) fließen kann.

5. Federspeicherantrieb nach einem der vorstehenden Ansprüche, wobei am Umfang des Kopfes (3) des Speicherkolbens ein Führungsband (10) befestigt ist.

6. Federspeicherantrieb nach Anspruch 5, wobei das Führungsband (10) parallel zur mindestens einen Druckentlastungsnut (8) angeordnet ist.

7. Federspeicherantrieb nach Anspruch 5, wobei das Führungsband (10) aus Polytetrafluorethylen besteht.

8. Federspeicherantrieb nach Anspruch 5, wobei das Führungsband (10) bezüglich der mindestens einen Druckentlastungsnut (8) beim Einfahren des Speicherkolbens (2) in das Gehäuse (1) vorlaufend am Kopf (3) des Speicherkolbens angeordnet ist.

9. Federspeicherantrieb nach Anspruch 5, wobei das Führungsband (10) bezüglich der mindestens einen Druckentlastungsnut (8) beim Einfahren des Speicherkolbens (2) in das Gehäuse (1) nachlaufend am Kopf (3) des Speicherkolbens angeordnet ist.

10. Federspeicherantrieb nach Anspruch 1, wobei die mindestens eine Druckentlastungsnut (8) spiralförmig am Umfang des Kopfes (3) des Speicherkolbens angeordnet ist.

11. Federspeicherantrieb nach einem der vorstehenden Ansprüche, wobei der Verschlussdeckel (4) den Speicherkolben (2) axial führt.

## Claims

1. Hydromechanical spring-loaded drive having an accumulator module, wherein the spring-loaded drive is provided for activating a high-voltage power switch (12), and wherein the accumulator module includes:
a pressure-tight housing (1),
an accumulator piston (2) that protrudes into the housing (1) and is axially movable in the housing (1),
a closure cover (4) that closes the housing (1) in a pressure-tight manner,
at least one connection duct (5, 6), incorporated in the housing (1), for conveying a highly pressurized fluid that in the operation of the accumulator module is located between an inner wall (7) of the housing and a head (3) of the accumulator piston (2) to a high-pressure duct (11) of the spring-loaded drive, said high-pressure duct (11) being located outside the housing,
**characterized in that** at least one pressure-relief groove (8) is attached in an encircling manner on the head (3) of the accumulator piston.

2. Spring-loaded drive according to Claim 1, wherein at least two pressure-relief grooves (8) of the same geometric design embodiment are incorporated in the head of the accumulator piston, so as to run in the circumferential direction of said head and so as to have the same spacing from one another.

3. Spring-loaded drive according to Claim 1 or 2, wherein the head (3) of the accumulator piston has at least one through bore (9) through which the fluid that is located between the inner wall (7) of the housing and the head (3) of the accumulator piston can flow to the connection duct (5, 6).

4. Spring-loaded drive according to Claim 1 or 2, wherein grooves or notches through which the fluid that is located between the inner wall (7) of the housing and the head (3) of the accumulator piston can flow to the connection duct (5, 6) are disposed on the outside of the head (3) of the accumulator piston.

5. Spring-loaded drive according to one of the preceding claims, wherein a guide strip (10) is fastened to the circumference of the head (3) of the accumulator piston.

6. Spring-loaded drive according to Claim 5, wherein the guide strip (10) is disposed so as to be parallel with the at least one pressure-relief groove (8).

7. Spring-loaded drive according to Claim 5, wherein the guide strip (10) is composed of polytetrafluoroethylene.

8. Spring-loaded drive according to Claim 5, wherein the guide strip (10) in relation to the at least one pressure-relief groove (8) is disposed on the head (3) of the accumulator piston so as to lead when the accumulator piston (2) enters the housing (1).

9. Spring-loaded drive according to Claim 5, wherein the guide strip (10) in relation to the at least one pressure-relief groove (8) is disposed on the head (3) of the accumulator piston so as to trail when the accumulator piston (2) enters the housing (1).

10. Spring-loaded drive according to Claim 1, wherein the at least one pressure-relief groove (8) is disposed in a helical manner on the circumference of the head (3) of the accumulator piston.

11. Spring-loaded drive according to one of the preceding claims, wherein the closure cover (4) axially guides the accumulator piston (2).

## Revendications

1. Entraînement à accumulateur à ressort hydromécanique muni d'un module accumulateur, l'entraînement à accumulateur à ressort étant prévu pour l'actionnement d'un sectionneur de puissance à haute tension (12), et le module accumulateur contenant :
un boîtier étanche à la pression (1),
un piston d'accumulateur (2) pénétrant dans le boîtier (1) et mobile axialement dans le boîtier (1),
un couvercle de fermeture (4) fermant le boîtier de manière étanche à la pression, et
au moins un canal de liaison (5, 6) disposé dans le boîtier (1) pour le transport d'un fluide sous haute pression se trouvant, lors de l'exploitation du module accumulateur, entre une paroi intérieure (7) du boîtier et la tête (3) du piston d'accumulateur (2) jusqu'à un canal haute pression (11), se trouvant à l'extérieur du boîtier, de l'entraînement à accumulateur à ressort,
**caractérisé en ce que**
au moins une rainure de détente de pression (8) est disposée de manière périphérique sur la tête (3) du piston d'accumulateur.

2. Entraînement à accumulateur à ressort selon la revendication 1, dans lequel au moins deux rainures de détente de pression (8) s'étendant à la même distance l'une de l'autre et avec la même configuration géométrique dans la direction circonférentielle de la tête du piston d'accumulateur sont disposées dans celle-ci.

3. Entraînement à accumulateur à ressort selon la revendication 1 ou 2, dans lequel la tête (3) du piston d'accumulateur comprend au moins un alésage traversant (9), à travers lequel le fluide se trouvant entre la paroi intérieure (7) du boîtier et la tête (3) du piston d'accumulateur peut s'écouler jusqu'au canal de liaison (5, 6).

4. Entraînement à accumulateur à ressort selon la revendication 1 ou 2, dans lequel des rainures ou des entailles sont agencées sur le côté extérieur de la tête (3) du piston d'accumulateur, à travers lesquelles le fluide se trouvant entre la paroi intérieure (7) du boîtier et la tête (3) du piston d'accumulateur peut s'écouler jusqu'au canal de liaison (5, 6).

5. Entraînement à accumulateur à ressort selon l'une quelconque des revendications précédentes, dans lequel une bande de guidage (10) est fixée sur la circonférence de la tête (3) du piston d'accumulateur.

6. Entraînement à accumulateur à ressort selon la revendication 5, dans lequel la bande de guidage (10) est agencée parallèlement à au moins une rainure de détente de pression (8).

7. Entraînement à accumulateur à ressort selon la revendication 5, dans lequel la bande de guidage (10) est constituée de polytétrafluoroéthylène.

8. Entraînement à accumulateur à ressort selon la revendication 5, dans lequel la bande de guidage (10) est agencée en avant sur la tête (3) du piston d'accumulateur par rapport à l'au moins une rainure de détente de pression (8) lors de l'introduction du piston d'accumulateur (2) dans le boîtier (1).

9. Entraînement à accumulateur à ressort selon la revendication 5, dans lequel la bande de guidage (10) est agencée en arrière sur la tête (3) du piston d'accumulateur par rapport à l'au moins une rainure de détente de pression (8) lors de l'introduction du piston d'accumulateur (2) dans le boîtier (1).

10. Entraînement à accumulateur à ressort selon la revendication 1, dans lequel l'au moins une rainure de détente de pression (8) est agencée en forme de spirale sur la circonférence de la tête (3) du piston d'accumulateur.

11. Entraînement à accumulateur à ressort selon l'une quelconque des revendications précédentes, dans lequel le couvercle de fermeture (4) guide axialement le piston d'accumulateur (2).
